# FASCICULE DE BREVET EUROPEEN

(11) **EP 0 073 691 B1**
(45) Date de publication et mention de la délivrance du brevet: **12.11.1986**
(21) Numéro de dépôt: 82401363.5
(22) Date de dépôt: 22.07.1982
(51) Int. Cl.: A47B 96/14, A47B 47/00, E04B 5/40, E04B 5/48

(54) **Elément modulaire pour l'architecture d'intérieur et d'extérieur et ensemble d'architecture d'intérieur ou d'extérieur réalisé au moyen d'un assemblage de ces éléments**
Modulelement für die Innen- und Aussenarchitektur, sowie mit diesen Elementen hergestelltes Bauwerk
Modular unit for use in interior and exterior architecture and structure made up of this unit

(30) Priorité: 31.08.1981 FR 8116540; 13.11.1981 FR 8121242; 02.02.1982 FR 8201628; 13.04.1982 FR 8206326
(43) Date de publication de la demande: 09.03.1983
(73) Titulaire: Franco, Claude, F-75008 Paris (FR)
(72) Inventeur: Franco, Claude, F-75008 Paris (FR)
(74) Mandataire: Tony-Durand, Serge

## Description

La présente invention concerne des éléments modulaires pour l'architecture d'intérieur ou d'extérieur.

Plus précisément, elle concerne un ensemble d'éléments modulaires susceptibles d'être assemblés les uns avec les autres pour réaliser des panneaux muraux, des plafonds, des rangements, des étagères, des agencements de bureaux et de magasins d'exposition, cette énumération n'étant pas limitative.

Chacun de ces éléments modulaires est constitué par un profilé en U, dont la longueur est un multiple de celle d'un élément modulaire de base, ledit profilé comprenant des perforations ménagées le long de ses ailes pour autoriser son assemblage avec au moins un autre élément modulaire par des moyens de fixation engagés dans les perforations des profilés correspondants, ces perforations étant exécutées dans chaque élément modulaire selon une série répétitive et identique et les largeurs et longueurs des ailes des profilés de chaque élément modulaire pouvant être variables d'un élément modulaire à l'autre.

Les moyens de fixation de ces profilés les uns aux autres peuvent être quelconques, par exemple rivets, cornières de fixation, etc...

Il existe déjà des éléments de ce genre. Ainsi le brevet GB-A-1.013.373 décrit des éléments de construction constitués par des profilés ayant une section en forme générale de U et qui présentent des rangées de perforations permettant de les assembler les uns aux autres, de diverses façons.

La présente invention a pour but d'accroître encore les possibilités d'emploi de tels éléments modulaires en permettant de combiner des étagères avec les autres réalisations exécutées à partir de ceux-ci.

A cet effet l'invention a pour objet un ensemble d'éléments modulaires du type rappelé précédemment, caractérisé en ce qu'en combinaison avec ces éléments, il est prévu des tablettes destinées à être portées par les ailes de certains éléments modulaires disposés verticalement à cet effet et qui comprennent des bords latéraux formant saillie vers le bas et présentant des encoches adaptées à recevoir des pièces d'assemblage avec les ailes verticales des éléments modulaires correspondants, ces tablettes présentant une largeur égale à l'intervalle séparant les deux ailes verticales de chaque élément modulaire correspondant, cependant que les encoches de leurs bords latéraux sont réparties entre les extrémités de ceux-ci de telle sorte que, de préférence trois rangées verticales de perforations étant prévues dans les ailes verticales des éléments modulaires, les tablettes puissent être assemblées à ces ailes verticales en prenant des inclinaisons étagées entre l'horizontale et la verticale.

D'autres particularités et avantages de l'invention apparaîtront au cours de la description qui va suivre, faite en référence aux dessins annexés et qui en représentent plusieurs formes d'exécution non limitatives.
La figure 1 est une vue en perspective de deux formes différentes d'éléments modulaires faisant partie du présent ensemble.
La figure 2 est une vue en élévation en bout d'une série de tels éléments modulaires en U, dont les ailes, ainsi que la branche de liaison entre ces ailes, ont des largeurs multiples d'une largeur de base.
La figure 3 est une vue en perspective d'un ensemble d'architecture d'intérieur comprenant des éléments modulaires dont l'un est muni de plusieurs tablettes.
La figure 4 est une vue en élévation partielle avec arrachement d'une aile d'un élément en U, pourvue de plusieurs tablettes.
La figure 5 est une vue analogue à la figure 4, montrant une variante de réalisation de l'aile verticale et des tablettes.

On a représenté à la figure 1 deux formes de réalisation possibles d'un élément modulaire faisant partie de l'ensemble selon l'invention.

Le premier élément désigné dans son ensemble par la référence générale 13 est constitué d'un profilé en U comportant deux ailes 14 perpendiculaires à une branche intermédiaire de liaison 10.

La longueur L de chaque aile 14 est un multiple de la longueur 1 d'un élément modulaire de base, chaque aile 14 ayant dans cet exemple une longueur L égale à deux fois la longueur 1. Un ensemble de trous ou perforations 15 sont ménagés le long des ailes 14, afin de permettre l'assemblage du profilé avec au moins un autre élément modulaire de dimensions appropriées. Le long des ailes 14, les perforations 15 sont exécutées suivant une série répétitive et identique à la série des perforations 15 de l'élément modulaire de base de longueur I.

Ainsi dans cet exemple, six perforations 15 sont exécutées sur la longueur de base I, à savoir deux au voisinage de chaque extrémité, et des autres perforations 15 au milieu de la longueur I, à distance égale des autres paires de perforations 15. Cette distribution des perforations est répétée sur la deuxième moitié de longueur 1 de chaque aile 14. On peut ainsi, à partir d'un module de base déterminé des perforations 15 sur la longueur I, répéter cet agencement sur toute la longueur des ailes 14, de façon à le reproduire autant de fois qu'il y a de fractions de longueur 1 dans l'aile considérée.

On voit également sur la figure 1 une autre forme d'exécution constituée par un élément modulaire 16, dont la branche intermédiaire 17 et les ailes 18 ont une longueur I, donc égale à la longueur de l'élément de base, mais dont les ailes 18 ont une largeur seulement égale à la moitié de la largeur des ailes 14. Dans ces conditions, chaque aile 18 n'est percée que de trois trous 19, un au voisinage de chaque extrémité, et un trou central 19 à égale distance des deux autres trous.

On a représenté sur la figure 2, trois séries d'éléments modulaires. Dans la première série A, les profilés successifs 21, 22, 23, 24, 25 ont des ailes 26 ayant toutes une largeur 11 égale, percée en largeur d'un seul trou symbolisé par les traits interrompus 27. Par contre, les branches intermédiaires de liaison entre les ailes 26 des éléments successifs 21, 22... 25 ont des largeurs décroissantes L1, L2, L3. L4, L5 partir de l'élément 21 jusqu'à l'élément 25. La largeur de base des branches de liaison entre les ailes 26 étant L5, on voit que les autres branches ont des largeurs égales à des multiples de la largeur de base L5. Ainsi, on a L4 = 2 L5 pour l'élément 24, L3 = 3 L5 pour l'élément 23, L2 = 4 L5 pour l'élément 23, L2 = 4 L5 pour l'élément 22, et L1 = 5 L5 pour l'élément 21.

Dans la seconde série d'éléments modulaires B, constituée par cinq éléments 28, 29, 30, 31, 32, les branches intermédiaires des éléments ont les mêmes largeurs L1 ... L5 que dans la série A, mais en revanche les ailes latérales 33, toutes identiques entre elles, ont une largeur 12 égale au double de la largeur de base l1. Corrélativement, chaque aile 33 est percée, dans le sens de sa largeur, de deux perforations symbolisées par les traits interrompus 34.

Enfin, dans la série C d'éléments modulaires 35, 36, 37, 38, 39, les largeurs des branches intermédiaires varient suivant la même séquence L1 ... L5 que précédemment, mais les ailes 41 ont une largeur 13 égale au triple de la largeur de base 11. En corrélation, les ailes 41 sont percées, dans le sens de la largeur, de chacune des trois perforations 42.

Ces éléments peuvent être assemblés entre eux le long de leurs ailes perforées par tout moyen de fixation approprié, têt que ceux qui ont été donnés à titre d'exemple non limitatif à la figure 1.

On voit sur cette figure une cornière 46 traversée par deux vis 47 dont l'une est engagée dans une perforation 15 située à la base de l'élément 13, tandis que l'autre vis 47, vissée par exemple dans un plancher ou sur une paroi, a pour fonction de contribuer à la fixation de l'élément 13 audit plancher ou à ladite paroi (non représentée).

On a représenté à la figure 3 un ensemble d'architecture d'intérieur comprenant un assemblage d'éléments modulaires profilés en U et des tablettes permettant de réaliser des étagères. Les éléments modulaires consistent en des éléments verticaux 100. 200, 300 400, assemblés entre eux par des cornières telles que 50. Cet ensemble comprend également une paire d'éléments modulaires verticaux, désignés dans son ensemble par la référence 60, les deux éléments en U étant emboîtés l'un dans l'autre et assemblés au moyen de plaquettes 70 percées chacune de deux trous recevant des vis ou boulons non représentés. On voit également sur la figure 3 une paire d'éléments modulaires horizontaux 80 dont les ailes verticales sont emboîtées l'une dans l'autre et qui sont assujetties ensemble ainsi qu'aux éléments modulaires contigus par des pièces non représentées.

Les ailes verticales des éléments 100, 300, 400 sont percées chacune de deux rangées verticales de perforation 90, l'élément modulaire 100 étant pourvu de deux étagères horizontales 110. Une étagère horizontale 120 est également disposée entre l'une des ailes verticales de l'élément 200 et une aile verticale de l'élément 300, ce dernier étant logé entre les deux ailes verticales de l'élément 200 et fixé à l'une desdites ailes. Les étagères 110 et 120 sont maintenues par des vis ou boulons non représentés, engagés dans les trous 90 sous les tablettes 110, 120.

L'élément modulaire 300 est pourvu de plusieurs tablettes 130, 140, 150, pourvues chacune d'un bord frontal 160 coudé vers le haut. Les tablettes 130, 140, 150 s'étendent sur l'intervalle compris entre les ailes verticales 30a de l'élément 300, la tablette supérieure 130 étant disposée verticalement, tandis que les tablettes inférieures 140 et 150 sont inclinées.

On voit sur la figure 5, sur laquelle deux tablettes 140, 150 seulement ont été représentées; que chacune de celles-ci est équipée de deux bords latéraux 170 à ses extrémités, faisant saillie vers le bas à angle droit par rapport au plan de la tablette correspondante. Dans chaque bord replié 170 sont agencées des encoches 180, au nombre de quatre à raison de deux à chaque extrémité dans l'exemple représenté. Chacune de ces encoches 180 est adaptée pour recevoir une pièce d'assemblage à l'aile 30a, telle qu'une vis ou boulon non représentée, traversant un trou 90 correspondant à l'encoche 180. En engageant deux vis dans deux encoches 180 et dans deux perforations correspondantes 90, et ce pour chacun des bords repliés 170 d'une tablette, on peut assembler celle-ci aux ailes verticales 30a, soit horizontalement comme illustré pour la tablette 150, soit dans une position angulaire intermédiaire entre l'horizontale et la verticale, comme représenté pour la tablette 40. Bien entendu, les intervalles entre les perforations 90 et entre les encoches 180 sont déterminés pour permettre de tels positionnements des tablettes. On remarquera que les bords arrière des tablettes 140,150 sont pourvus de ressauts ou rebords pliés 201 analogues aux rebords pliés 160, mais repliés dans le sens opposé.

La tablette 130 peut être maintenue verticalement de la même manière, en choisissant les deux encoches 180 qui sont séparées par une distance égaie à l'intervalle entre deux perforations 90 contiguës et situées l'une au-dessus de l'autre. Les vis ou boulons assurent un pincement des bords coudés 170 contre les ailes 30a qui maintient en place la tablette 130, ce positionnement vertical pouvant évidemment être également réalisé pour l'une quelconque des autres tablettes 14, 15.

On a représenté à la figure 4 une variante de réalisation des tablettes et des ailes verticales correspondantes 30b, lesquelles sont pourvues de trois rangées verticales de perforations 90. Corrélativement, chaque tablette 190 comporte deux bords latéraux 210 repliés vers le bas, et pourvus chacun d'une série d'encoches 220 convenablement réparties entre les extrémités du bord plié 210. Dans l'exemple décrit, ces encoches 220 sont au nombre de quatre, leur positionnement étant déterminé en correspondance avec les écartements horizontaux et verticaux entre deux perforations consécutives 90 pour permettre de placer une étagère 190 dans une position angulaire quelconque, entre la verticale et l'horizontale. Sur la figure 4 on voit ainsi trois positions angulaires possibles de l'étagère 190 entre l'horizontale et 45°. A l'horizontale (étagère 190 du bas), trois encoches 220 sont utilisées, dans la position intermédiaire entre l'horizontale et 45°, seules les deux encoches terminales 220a sont utilisées, tandis que dans la position inclinée à 45°, seules une encoche médiane 220 et l'encoche supérieure sont utilisées.

On remarque que les encoches médianes 220 ont une section en V, tandis que les encoches terminales 220a ont une section différente, à fond plat, 230.

Comme dans la forme de réalisation précédente, chaque tablette 190 est pourvue d'un bord frontal replié vers le haut 240 et d'un bord arrière replié vers le bas 250.

Les étagères 130, 140, 150, 190 peuvent recevoir divers objets lorsqu'elles sont placées horizontalement ou en position inclinée, par exemple des livres, des chaussures, ou servir de supports d'informations lorsqu'elles sont disposées verticalement.

Les éléments modulaires peuvent être constitués comme indiqué plus haut par tous matériaux appropriés, susceptibles de se plier tout en conservant la robustesse nécessaire, tels que par exemple des plaques de polyéthylène revêtues de surfaces d'aluminium. Les applications possibles de ces éléments modulaires sont extrêmement nombreuses : bureaux, pièces d'habitation et de travail, magasins, halls d'exposition, centres commerciaux, planchers, podiums, mobilier, etc...

## Revendications

1. Eléments modulaires à assemblage mutuel pour architecture d'intérieur ou d'extérieur, comprenant chacun au moins un profilé en U (13, 16, 100, 200. 300), dont la longueur (L) est un multiple de celle (I) d'un élément modulaire de base, ledit profilé comprenant des perforations (15, 19, 90), ménagées le long de ses ailes (30a. 30b) pour autoriser son assemblage avec au moins un autre élément modulaire par des moyens de fixation engagés dans les perforations et profilés correspondants, les perforations étant exécutées dans chaque élément modulaire selon une série répétitive et identique, les largeurs et longueurs des ailes des profilés de chaque élément modulaire pouvant être variables d'un élément modulaire à l'autre, caractérisé en ce qu'en combinaison avec ces éléments, il est prévu des tablettes (140, 150, 160) destinées à être portées par les ailes (30a, 30b) de certains éléments modulaires disposés verticalement à cet effet et qui comprennent des bords latéraux (170, 210) formant saillie vers le bas et présentant des encoches (180, 220) adaptées à recevoir des pièces d'assemblage avec les ailes verticales des éléments modulaires correspondants, ces tablettes présentant une largeur égale à l'intervalle séparant les deux ailes verticales de chaque élément modulaire, cependant que les encoches (180, 220, 220a) de leurs bords latéraux (170, 210) sont réparties entre les extrémités de ceux-ci de telle sorte que, de préférence trois rangées verticales de perforations (90) étant prévues dans les ailes verticales (30a, 30b) des éléments modulaires, les tablettes (130, 140, 150, 190) puissent être assemblées à ces ailes verticales (30a, 30b) en prenant des inclinaisons étagées entre l'horizontale et la verticale.

2. Eléments modulaires selon la revendication 1, caractérisés en ce que les tablettes (130. 140, 150, 190) sont munies de rebords coudés longitudinaux (160, 240) de retenue d'objets placés sur les tablettes disposées en position inclinée.

## Claims

1. Modular elements to be assembled together for an interior or exterior structural system, each element comprising at least one U-section member (13, 16, 100, 200, 300), the length (L) of which is a multiple of that (I) of a basic modular element, said U-section member being provided with perforations (15, 19, 90) formed along its flanges (30a, 30b) in order to permit coupling of said member with at least one other modular element by attachment means engaged in the corresponding perforations and sectional members, the perforations being made in each modular element in a repetitive and identical series, the widths and lengths of the flanges of the sectional members of each modular element being variable from one modular element to the next, characterized in that provision is made in combination with these elements for support panels (140, 150, 160) which are intended to be carried by the flanges (30a. 30b) of certain modular elements placed vertically for this purpose and which have side-pieces (170, 210) forming downward projections and provided with notches (180, 220) adapted to receive members for coupling with the vertical flanges of the corresponding modular elements, the width of these support panels being equal to the distance between the two vertical flanges of each modular element whilst the notches (180, 220. 220a) of their side-pieces (170, 210) are located at intervals between the ends of these latter in such a manner as to ensure that, since three vertical rows of perforations (90) are preferably provided in the vertical flanges (30a. 30b) of the modular elements, the support panels (130, 140, 150, 190) can be joined to these vertical flanges (30a, 30b) while being set at variable angles of inclination between the horizontal and the vertical.

2. Modular elements in accordance with claim 1, characterized in that the support panels (130, 140, 150, 190) are provided with longitudinal elbowed ledges (160, 240) for retaining objects placed on the support panels which are set in an inclined position.

## Patentansprüche

1. Modulelemente für die Innen- und Außenarchitektur, welche gegenseitig verbindbar sind, und die jeweils wenigstens ein U-Profil (13, 16, 100, 200, 300) aufweisen, dessen Länge (L) ein Mehrfaches derjenigen (I) eines Basis-Modulelementes ist, wobei das besagte Profil Perforationen (15, 19, 90) aufweist, welche längs seiner Schenkel (30a, 30b) zum Zwecke einer Verbindung mit wenigstens einem anderen Modulelement mittels in die Perforationen eingreifender und entsprechend profilierter Befestigungselemente angeordnet sind, wobei die Perforationen in jedem Modulelement gemäß einer sich wiederholenden und identischen Folge ausgebildet sind, und wobei die Breiten und die Längen der Schenkel der Profile jedes Modulelementes von einem Modulelement zum anderen variabel sind, dadurch gekennzeichnet, daß in Kombination mit diesen Elementen Fachbretter (140, 150, 160) vorgesehen sind, welche zur Aufnahme in den Schenkeln (30a, 30b) gewisser zu diesem Zweck vertikal angeordneter Modulelemente bestimmt sind und vorspringend nach unten ausgebildete Seitenränder (170, 210) mit Kerben (180. 220) aufweisen, die zur Aufnahme von Verbindungsstücken zur Verbindung mit den vertikalen Schenkeln der entsprechenden Modulelemente ausgebildet sind, wobei die Fachbretter eine dem Zwischenraum zwischen den beiden vertikalen Schenkeln jedes Modulelementes entsprechende Breite aufweisen, während die Kerben (180, 220, 220a) ihrer Seitenränder (170, 210) zwischen deren Enden derart verteilt sind, daß vorzugsweise drei vertikale Reihen von Perforationen (90) in den vertikalen Schenkeln (30a, 30b) der Modulelemente vorgesehen sind, und daß die Fachbretter (130, 140, 150, 190) mit diesen vertikalen Schenkeln (30a, 30b) derart verbindbar sind, daß sie stufenförmige Schrägstellungen zwischen der Horizontalen und der Vertikalen einnehmen können.

2. Modulelemente nach Anspruch 1, dadurch gekennzeichnet, daß die Fachbretter (130, 140, 150, 190) zum Zwecke des Zurückhaltens von auf den in Schrägstellung angebrachten Fachbrettern angeordneten Gegenständen der Länge nach mit gebogenen Randleisten (160, 240) versehen sind.
